# EUROPÄISCHE PATENTSCHRIFT

(11) **EP 0 719 938 B1**
(45) Veröffentlichungstag und Bekanntmachung des Hinweises auf die Patenterteilung: **02.06.1999**
(21) Anmeldenummer: 95119281.4
(22) Anmeldetag: 07.12.1995
(51) Int. Cl.: F04D 13/02, F04D 13/06

(54) **Piezo-Wanderwellenmotor für Spaltrohrpumpen mit magnetischer Kupplung**
Travelling wave piezo electric motor for canned motor pumps with magnetic coupling
Moteur piézo-électrique à ondes progressives pour motopompes à manchon d'entrefer et accouplement magnétique

(30) Priorität: 28.12.1994 DE 4446915
(43) Veröffentlichungstag der Anmeldung: 03.07.1996
(73) Patentinhaber: WILO GmbH, D-44263 Dortmund (DE)
(72) Erfinder: Kech, Hans-Jürgen, D-58313 Herdecke (DE); Gerber, Wolfram, D-40625 Düsseldorf (DE)
(74) Vertreter: COHAUSZ HANNIG DAWIDOWICZ & PARTNER

(56) Entgegenhaltungen:
- EP-A- 0 279 220
- US-A- 4 645 964
- US-A- 4 935 659
- US-A- 4 980 599
- US-A- 5 099 166
- US-A- 5 269 664
- PATENT ABSTRACTS OF JAPAN vol. 010 no. 058 (E-386) ,7.März 1986 & JP-A-60 210173 (CANON KK) 22.Oktober 1985,
- PATENT ABSTRACTS OF JAPAN vol. 017 no. 374 (M-1445) ,14.Juli 1993 & JP-A-05 060076 (KOJI TODA) 9.März 1993,

## Beschreibung

Die Erfindung betrifft einen magnetischen Pumpenantrieb mit einem von einem Motor angetriebenen äußeren Rotor, der über eine Magnetkupplung einen inneren Rotor antreibt, wobei zwischen äußerem und innerem Rotor ein Spalt besteht, in dem eine Trennwand einliegt, die die fördermediumsführende Seite von der Trockenseite des Motors trennt.

Derartige magnetische Pumpenantriebe sind hinlänglich bekannt und werden insbesondere für Kreiselpumpen verwendet. Dabei trennt ein Spalttopf die fördermediumsführende Seite von der Antriebsseite der Pumpe.

So offenbart z.B. die EP 0 279 220 eine Kreiselpumpe mit Magnetkupplung bei der der zwischen den Magneten angeordnete und gegen das zu fördernde Medium dichtende Spalttopf aus zwei ineinander gesteckten Spalttöpfen besteht.

Die heute verwendeten Motoren zum Antrieb von Pumpen basieren dabei überwiegend auf dem elektromagnetischen Prinzip. Elektromotoren haben jedoch bekanntlich den großen Nachteil, daß kompliziert herzustellende und relativ große Stator- und Rotorwicklungen notwendig sind, um hohe Drehmomente zu erzeugen und entwickeln bedingt durch die elektrischen und magnetischen Verluste hohe Betriebstemperaturen. Durch die großen Abmessungen eines solchen Elektromotors, basierend auf dem herkömmlichen elektromagnetischen Prinzip, fallen heutige Kreiselpumpenantriebe relativ groß aus.

Antriebe mit geringeren Abmessungen auf der Basis eines Piezo-Wanderwellenmotors sind z.B. aus der US 5 099 166 bekannt. Dieses Dokument offenbart einen Piezo-Wanderwellenmotor bestehend aus einem schwingenden Element zur Erzeugung einer Wanderwelle und einem mit dem schwingenden Element in Kontakt stehenden Element, welches durch die Wanderwelle angetrieben wird.

Aufgabe der Erfindung ist es daher, ein neuartiges Antriebssystem für Kreiselpumpen bereitszustellen, welches eine kompakte Bauweise und hohe Funktionssicherheit bei kleinen Abmessungen gewährleistet.

Die Aufgabe wird erfindungsgemäß dadurch gelöst, daß der äußere Rotor von einem Piezo-Wanderwellenmotor angetrieben wird, wobei der äußere Rotor der Pumpe mit einer an diesem angebrachten Kontaktschicht eng an einem Schwingstator des Wanderwellenmotors anliegt.

Der große Vorteil eines Piezo-Wanderwellenmotors gegenüber herkömmlichen, auf dem elektromagnetischen Prinzip basierenden Elektromotoren ist dabei ein vergleichsweise größeres Drehmoment bei gleichem Bauvolumen.

Durch die direkte Verbindung von äußerem Rotor und Schwingstator wird eine äußerst kompakte Bauweise und hohe Funktionssicherheit des Pumpenantriebs erreicht.

Um die für Kreiselpumpen charakteristischen hohen Drehzahlen zu erzeugen, kann der äußere Rotor auch über ein Getriebe mit dem Piezo-Wanderwellenmotor verbunden sein.

Ebenfalls vorteilhaft ist es, wenn die Piezo-Elemente des Piezo-Wanderwellenmotors an der Innenseite eines den äußeren Rotor umfassenden Teils befestigt sind. Auch ist es konstruktiv vorteilhaft, wenn die Piezo-Elemente an einer Scheibe befestigt sind, wobei die Scheibe an der die fördermediumsführende Seite von der Trockenseite des Motors trennenden Trennwand verdrehsicher anliegt. Auch können die Piezo-Elemente direkt am Pumpengehäuse angeordnet sein. Dies führt zu einer besonders kleinen Bauweise des Pumpenantriebs unter Verwendung weniger Bauteile.

Die Trennwand sollte vorteilsmäßig zwischen dem Pumpengehäuse und dem die Piezo-Elemente tragenden Träger abdichtend einliegen, wobei die Trennwand insbesondere ein flaches Teil ist. Auch kann die Trennwand doppelwandig ausgebildet sein, so daß zwischen den Wänden der Trennwand ein Anzeigemedium angeordnet ist, das mit einem Außenanzeiger in Kontakt steht, wodurch eventuelle Beschädigungen der Trennwand frühzeitig erkannt werden.

Eine konstruktiv einfache Ausführung des Pumpenantriebs ergibt sich, wenn an der als flaches Teil ausgebildeten Trennwand ein ein Lager tragendes Teil befestigt oder angeformt ist, wobei das Lager das Pumpenlaufrad drehbar hält.

Die auf der fördermediumsführenden Seite angeordneten Magnete der Magnetkupplung sind dabei vorteilsmäßig an der der Trennwand zugewandten Seite des Pumpenlaufrades befestigt. Hierdurch entfällt der bei heutigen Kreiselpumpen notwendige, die Magnete tragende Läufer, wodurch sich nicht nur eine Gewichtsreduzierung, sondern auch eine höhere Funktionssicherheit der Pumpe ergibt. Die Magnete auf der Antriebsseite sind dann konstruktionsbedingt an der der Trennwand zugewandten Seite des vorteilsmäßig als Scheibe ausgebildeten Rotors befestigt.

Eine ebenfalls konstruktiv einfache Ausführung des magnetischen Pumpenantriebs ergibt sich, wenn der Rotor von dem das Pumpengehäuse abschließenden Teil in Richtung der Piezo-Elemente druckbeaufschlagt wird, wobei zwischen dem Rotor und dem das Pumpengehäuse abschließenden Teils ein Gleit- oder Wälzlager, insbesondere in Form einer Tellerfeder und/oder einer Gummischeibe einliegt. Vorteilhaft ist es, wenn der äußere Rotor mittels einer Spannschraube, welche durch eine axiale Bohrung des äußeren Rotors greift, mit seiner dem Pumpenlaufrad abgewandten Seite an den Schwingstator des Piezo-Wanderwellenmotors gedrückt wird. Die Spannschraube erzeugt dabei die für einen Piezo-Wanderwellenmotor notwendige Andruckkraft zwischen Schwingstator und dem Kontaktbelag des Rotors.

Mögliche Ausführungsbeispiele eines magnetischen Pumpenantriebs mittels eines Piezo-Wanderwellenmotors werden anhand der Zeichnungen nachfolgend näher erläutert.

Es zeigen:
- Fig. 1: Eine Kreiselpumpe mit Spalttopf und dazugehöriger Magnetkupplung, bei der der äußere Rotor mittels eines Piezo-Wanderwellenmotors angetrieben wird.
- Fig. 2: Eine Kreiselpumpe, bei der die Piezo-Elemente an einer an der Trennwand anliegenden Scheibe angeordnet sind.
- Fig. 3: Eine Kreiselpumpe mit Piezo-Wanderwellenmotor, bei der die einen Magnete der Magnetkupplung direkt am Laufrad befestigt sind.
- Fig. 4: Eine Kreiselpumpe, bei der der Gehäusedeckel den Rotor des Piezo-Wanderwellenmotors gegen die Piezo-Elemente drückt.
- Fig. 5 und 6: Eine Kreiselpumpe, bei der die Trennwand als flache Scheibe ausgebildet ist.
- Fig. 7 bis 9: Eine Kreiselpumpe mit Piezo-Wanderwellenantrieb, bei dem die zylindrische Oberfläche des Rotors im Schwingstator einliegt.

In Figur 1 ist eine Kreiselpumpe dargestellt, in deren Gehäuse 1 auf einer Welle 3 ein Pumpenlaufrad 2 lagert, wobei die Welle 3 sich mit ihrem einen Ende mittels des als Rollenlager ausgebildeten Lagers 13 an der Innenseite des Spalttopfes abstützt. Der auf der Welle 3 angeordnete innere Rotor 4 trägt an seiner zylindrischen Oberfläche Magnete 5, die mit dem am äußeren Rotor 6 angeordneten Magneten 7 eine Magnetkupplung bilden. Der Spalttopf 10 trennt die fördermediumsführende Seite 22 der Pumpe von der Trockenseite 21, in der sich der Piezo-Wanderwellenantrieb befindet.

Das Gehäuse 1 der Pumpe ist mit einem Deckel 14 verschlossen, wobei der Deckel 14 mittels Schrauben 15 am Gehäuse befestigt ist. Zwischen dem Deckel 14 und dem Gehäuse 1 und dem Spalttopf 10 liegt ein Dichtungsteil 17 ein. Der Spalttopf 10 kann doppelwandig gestaltet sein, so daß zwischen den beiden Wänden des Spalttopfes 10 ein Anzeigemedium 16 ist, welches mit einem nicht dargestellten, außen am Pumpengehäuse 1,14 befindlichen Anzeiger in Verbindung ist. Durch das im Spalttopf 10 befindliche Anzeigemedium 16 und den Anzeiger werden Beschädigungen des Spalttopfes 10 frühzeitig angezeigt.

Mittels einer Spannschraube 18 und den dazugehörigen Muttern 19 und Tellerfedern 20 wird der äußere Rotor 6 mit seiner Kontaktfläche gegen den als Scheibe ausgebildeten Schwingstator 9 gedrückt, wobei der Schwingstator 9 mit seiner anderen Seite an den Piezo-Elementen 8 anliegt, und die Piezo-Elemente 8 an der Innenseite des Gehäusedeckels 14 befestigt sind. Zwischen der Mutter 19 und dem äußeren Rotor 6 liegt ei Gleitlager, bestehend aus einer Gummischeibe 11 und ein Tellerfeder 11a, ein.

Durch die im Schwingstator 9 von den Piezo-Elementen 8 angeregte Wanderwelle greift die Wanderwelle mit ihren dem Rotor 6 zugewandten Wellenbergen in die nicht dargestellte Kontaktschicht bzw. Haftschicht, die am Rotor 6 angebracht ist, ein und versetzt den äußeren Rotor 6 in Drehbewegung. Mittels der Magnetkupplung 5,7 wird ein Drehmoment auf die Welle 3 und somit auf das Pumpenlaufrad 2 übertragen.

Die Figur 2 zeigt eine weitere Ausführungsform einer Kreiselpumpe mit Piezo-Wanderwellenantrieb. Der äußere Rotor 6 ist jetzt ringförmig, wobei der Gehäusedeckel 1 den Rotor 6 in Richtung Schwingstator 9 und Piezo-Elemente 8 druckbeaufschlagt. Zwischen dem Gehäusedeckel 14 und dem Rotor 6 liegt ein Gleitlager, bestehend aus einer Gummischeibe 11 und einer Tellerfeder 11a, ein. Die Piezo-Elemente 8 sind auf ein Scheibe 23 angeordnet, die zwischen dem Gehäusedeckel 1 und dem als Spalttopf ausgebildeten Trennkörper 10 verdrehsicher einliegt und verformen sich durch die an sie gelegte Spannung in axialer Richtung und erzeugen im Schwingstator 9 die erforderliche Wanderwelle. Die äußeren Magnete 7 der Magnetkupplung 5,7 sind an der Innenseite des ringförmig ausgebildeten Rotors 6 angeordnet.
Figur 3 zeigt ein weiteres Ausführungsbeispiel einer Kreiselpumpe mit Piezo-Wanderwellenantrieb, wobei die Piezo-Elemente 8 auf einer Scheibe 23 angeordnet sind, die mittels Schrauben 24 im Gehäusedeckel 14 befestigt ist und die Scheibe 23 mittels einer Spannschraube 18 und den dazugehörigen Muttern 19 mit ihren Piezo-Elementen 8 und dem Schwingstator 9 fest gegen den Rotor 6 in axialer Richtung gedrückt wird.

Der Spalttopf 10 ist derart gestaltet, daß er eine ringförmige Ausnehmung aufweist, in der der Rotor 6 mit seinen Magneten 7 eingreift und einer weiteren zentrischen, zur Fördermediumsseite 22 geöffneten Ausnehmung, in der die das Laufrad 2 tragende Welle 3 über das Lager 13 gelagert ist. Die mit den Magneten 7 korrespondierenden Magnete 5 sind unmittelbar an der dem Spalttopf 10 zugewandten Seite des Laufrades 2 befestigt.

Figur 4 zeigt eine Kreiselpumpe mit einem Piezo-Wanderwellenantrieb, bei dem die mit dem Schwingstator 9 korrespondierende Haftschicht des Rotors 6 und die Magnete 7 der Magnetkupplung 5,7 auf der pumpenzugewandten Seite des Rotors 6 befestigt sind. Der Gehäusedeckel 14 drückt über ein Gleitlager, insbesondere bestehend aus einer Gummischeibe 11 und einer Tellerfeder lla, den Rotor 6 mittels der Schrauben 15 fest gegen den Schwingstator 9. Die Piezo-Elemente 8 sind auf einer Ringscheibe 23 angeordnet, die zwischen dem Gehäuse 1 und dem Schwingstator 9 einliegt.

Die Trennwand weist im Gegensatz zur Ausführung nach Figur 3 nur eine Ausnehmung auf, die das Lager 13 hält, in dem die mit dem Pumpenlaufrad 2 drehbar verbundene Welle 3 gelagert ist.

Figur 5 zeigt eine Kreiselpumpe, bei der der Trennkörper 10 eine flache Scheibe, insbesondere eine doppelwandige Scheibe ist, an der auf der fördermediumsführenden Seite eine Hülse 12 angeformt oder befestigt ist, die an ihrer Innenseite ein Lager 13, insbesondere ein Rollenlager hat, in dem die das Pumpenlaufrad 2 tragende Welle 3 drehbar einliegt.

In Figur 6 ist eine Kreiselpumpe dargestellt, bei der der Gehäusedeckel 14 eine flache Scheibe ist, die mittels der Schrauben 15 über das Gleitlager 11,11a den Rotor 6 gegen den Schwingstator 9 und die Piezo-Elemente 8 drückt, wobei zwischen den Piezo-Elementen 8 und dem Gehäuse 1 der Trennkörper 10 abdichtend einliegt und an dem Trennkörper 10 ein Körper 3 angeformt ist, der insbesondere zylindrisch ist und an seiner Außenfläche ein Lager 13 hat, auf dem das Pumpenlaufrad 2 drehbar gelagert ist.

Figur 7 zeigt eine Kreiselpumpe mit einem Piezo-Wanderwellenantrieb, bei dem die Piezo-Elemente 8 an einer zylindrischen Innenfläche des Gehäusedeckels 14 einliegen, wobei sich die Piezo-Elemente 8 in radialer Richtung durch Anlegen einer äußeren Spannung ausdehnen bzw. zusammenziehen, und dadurch den Schwingstator 9 in Resonanz versetzen. In dem als zylindrische Hülse geformten Schwingstator 9 liegt der Rotor 6 ein, wobei der Rotor 6 mit seiner an seiner zylindrischen Oberfläche befindlichen Haftschicht im Schwingstator 9 einliegt.

Die an der Innenseite des Schwingstators ausgebildeten Wellenberge der durch die Resonanz entstandenen Wanderwellen greifen in die Kontaktschicht bzw. Haftschicht des Rotors 6 ein und versetzen diesen in Drehung. An der Innenseite des ebenfalls hülsenförmigen Rotors 6 liegen die Magnete 7 der Magnetkupplung 5,7 ein und wirken mit den Magneten 5 zusammen, welche außen am Rotor 4 befestigt sind, wodurch das Pumpenrad ebenfalls in Drehung versetzt wird.

Die Figuren 8 und 9 zeigen eine Kreiselpumpe mittels eines Piezo-Wanderwellenmotors, bei der die Magnetkupplung 5,7 in axialer Richtung durch einen Trennkörper 10 wirkt. Dabei sind die Magnete 5 an der dem Trennkörper 10 zugewandten Seite des Laufrades 2 befestigt. Die Magnete 7 sind an der dem Pumpenlaufrad 2 zugewandten Seite des scheiben- oder ringförmigen Rotors 6 angeordnet. Der Rotor 6 liegt ganz oder abschnittsweise mit seiner zylindrischen Oberfläche an dem als Hülse ausgebildeten Schwingstator 9 mit seiner Kontaktschicht an. Die Piezo-Elemente 8 liegen dabei ringförmig in dem Gehäusedeckel 14 oder dem Pumpengehäuse 1 ein. Die Oberfläche des Rotors 6 und des als Hülse geformten Schwingstators 9 sind gebogen, insbesondere konkav oder konvex ausgeführt, wodurch der Rotor 6 in axialer Richtung vom Schwingstator 9 gehalten wird. Dabei kann entweder die Oberfläche des Rotors 6 oder die Oberflächenform des Schwingstators 9 zumindest teilweise konkav oder konvex sein.

## Patentansprüche

1. Magnetischer Pumpenantrieb mit einem Pumpgehäuse, mit einem von einem Motor angetriebenen äußeren Rotor (6), der über Magnete (5,7) einen inneren Rotor (3,4) antreibt, wobei zwischen äußerem und innerem Rotor ein Spalt besteht, in dem eine Trennwand (10) einliegt, die die fördermediumsführende Seite von der Trockenseite des Motors trennt, **dadurch gekennzeichnet**, daß der äußere Rotor (6) von einem Piezo-Wanderwellenmotor angetrieben ist, wobei der äußere Rotor (6) mit einer an diesem angebrachten Kontaktschicht an einem Schwingstator (9) des Wanderwellenmotors anliegt.

2. Magnetischer Pumpenantrieb nach Anspruch 1, **dadurch gekennzeichnet**, daß die Piezo-Elemente (8) des Piezo-Wanderwellenmotors an der Innenseite eines den äußeren Rotor (6) umfassenden Teils (14) befestigt sind.

3. Magnetischer Pumpenantrieb nach Anspruch 1 oder 2, **dadurch gekennzeichnet**, daß die Piezo-Elemente (8) an einer Seite einer Scheibe (23) befestigt sind und daß die andere Seite der Scheibe (23) an der Trennwand (10) verdrehsicher anliegt.

4. Magnetischer Pumpenantrieb nach einem der vorherigen Ansprüche, **dadurch gekennzeichnet**, daß die Piezo-Elemente (8) am Pumpengehäuse (1) befestigt sind.

5. Magnetischer Pumpenantrieb nach einem der vorherigen Ansprüche, **dadurch gekennzeichnet**, daß die Trennwand (10) zwischen dem Pumpengehäuse (1) und dem die Piezo-Elemente (8) tragenden Träger (14,23) abdichtend einliegt.

6. Magnetischer Pumpenantrieb nach einem der vorherigen Ansprüche, **dadurch gekennzeichnet**, daß die Trennwand (10) ein flaches Teil ist.

7. Magnetischer Pumpenantrieb nach Anspruch 6, **dadurch gekennzeichnet**, daß die Trennwand (10) doppelwandig ist.

8. Magnetischer Pumpenantrieb nach Anspruch 6 und 7 **dadurch gekennzeichnet**, daß zwische den Wänden der Trennwand (10) ein Anzeigemedium (16) ist das mit einem Außenanzeiger in Kontakt steht.

9. Magnetischer Pumpenantrieb nach einem der Ansprüche 7 bis 8, wobei der Pumpenantrieb an einer Pumpe befestigt ist, die ein Pumpenlaufrad aufweist, **dadurch gekennzeichnet**, daß an der Trennwand (10) ein Lager (13) tragendes Teil (12) befestigt oder angeformt ist und daß das Lager (13) ein Pumpenlaufrad (2) drehbar hält.

10. Magnetischer Pumpenantrieb nach einem der vorherigen Ansprüche, **dadurch gekennzeichnet**, daß die Magnete (5,7) der Magnetkupplung sich in axialer Richtung gegenüberliegen.

11. Magnetischer Pumpenantrieb nach einem der vorherigen Ansprüche, wobei der Pumpenantrieb an einer Pumpe befestigt ist, die ein Pumpenlaufrad aufweist, **dadurch gekennzeichnet**, daß die Magnete (5) der Magnetkupplung an der der Trennwand (10) zugewandten Seite des Pumpenlaufrades (2) befestigt sind.

12. Magnetischer Pumpenantrieb nach einem der vorherigen Ansprüche, **dadurch gekennzeichnet**, daß die Magnete (7) an der der Trennwand (10) zugewandten Seite des als Scheibe ausgebildeten Rotors (6) befestigt sind.

13. Magnetischer Pumpenantrieb nach einem der vorherigen Ansprüche, **dadurch gekennzeichnet**, daß zwischen dem Rotor (6) und einem Teil (24) ein Gleit- oder Wälzlager (11,11a) einliegt.

14. Magnetischer Pumpenantrieb nach einem der vorherigen Ansprüche, **dadurch gekennzeichnet**, daß zwischen dem Rotor (6) und dem Teil (24) eine Tellerfeder (11) und/oder eine Gummischeibe (lla) einliegt.

15. Magnetischer Pumpenantrieb nach Anspruch 13 oder 14, **dadurch gekennzeichnet**, daß die Spannschraube (18), die durch eine axiale Bohrung des äußeren Rotors (6) greift, den Rotor (6) mit seiner dem Pumpenlaufrad (2) abgewandten Seite an den Schwingstator (9) des Piezo-Wanderwellenmotors drückt.

16. Magnetischer Pumpenantrieb nach Anspruch 13 oder 14, **dadurch gekennzeichnet**, daß der Rotor (6) von einem das Pumpengehäuse (1) abschließenden Teil (24) in Richtung der Piezo-Elemente (8) gedrückt wird.

17. Magnetischer Pumpenantrieb nach einem der vorherigen Ansprüche, **dadurch gekennzeichnet**, daß der Rotor (6) mittels des Schwingstator (9) in axialer Richtung formschlüssig gelagert ist.

18. Magnetischer Pumpenantrieb nach Anspruch 19, **dadurch gekennzeichnet**, daß die Mantelfläche des Rotors (6) zumindest teilweise konkav oder konvex ausgestellt ist und die Innenfläche des Schwingstators (9) bei konkav ausgestalteter Mantelfläche des Rotors (6) konvex und bei konvex geformter Mantelfläche des Rotors (6) konkav ausgestaltet ist.

## Claims

1. A magnetic pump drive having a pump casing and an outer rotor (6) which is driven by a motor and drives an inner rotor (3, 4) via magnets (5, 7), while between the outer and inner rotors there is a gap in which a partition (10) is received which separates the pumping-medium-carrying side from the dry side of the motor, **characterised in that** the outer rotor (6) is driven by a travelling wave piezo electric motor, the outer rotor (6) bearing via a contact layer applied thereto against a oscillating stator (9) of the travelling wave motor.

2. A magnetic pump drive according to claim 1, **characterised in that** the piezo elements (8) of the travelling piezo electric motor are attached to the inside of a member (14) engaging around the outer rotor (6).

3. A magnetic pump drive according to claims 1 or 2, **characterised in that** the piezo elements (8) are attached to one side of a disc (23), the other side of the disc (23) bearing non-rotatably against the partition (10).

4. A magnetic pump drive according to one of the preceding claims, **characterised in that** the piezo elements (8) are attached to the pump casing (1).

5. A magnetic pump drive according to one of the preceding claims, **characterised in that** the partition (10) is sealably received between the pump casing (1) and the support (14, 23) bearing the piezo elements (8).

6. A magnetic pump drive according to one of the preceding claims, **characterised in that** the partition (10) is a flat member.

7. A magnetic pump drive according to claim 6, **characterised in that** the partition (10) is double-walled.

8. A magnetic pump drive according to claims 6 and 7, **characterised in that** disposed between the walls of the partition (10) is a display medium (16) which is in contact with an external indicator.

9. A magnetic pump drive according to one of claims 7 to 8, the pump drive being attached to a pump having a pump impeller, **characterised in that** attached to or formed on the partition (10) is a member (12) bearing a bearing (13), the bearing (13) rotatably rotating a pump impeller (2).

10. A magnetic pump drive according to one of the preceding claims, **characterised in that** the magnets (5, 7) of the magnetic coupling are disposed opposite one another in the axial direction.

11. A magnet pump drive according to one of the preceding claims, wherein the pump drive is attached to a pump which has a pump impeller, **characterised in that** the magnets (5) of the magnetic clutch are attached to the side of the pump impeller (2) adjacent the partition (10).

12. A magnetic pump drive according to one of the preceding claims, **characterised in that** the magnets (7) are attached to the side of the disc-shaped rotor (6) adjacent the partition (10).

13. A magnetic pump drive according to one of the preceding claims, **characterised in that** a plain or anti-friction bearing (11, 11a) is received between the rotor (6) and a member (24).

14. A magnetic pump drive according to one of the preceding claims, **characterised in that** a cup spring (11) and/or a rubber disc (lla) is received between the rotor (6) and the member (24).

15. A magnetic pump drive according to claims 13 or 14, **characterised in that** the tightening screw (18), which engages through an axial bore in the outer rotor (6), forces the rotor (6) by its side remote from the pump impeller (2) against the oscillating stator (9) of the travelling wave piezo electric motor.

16. A magnetic pump drive according to claims 13 or 14, **characterised in that** the rotor (6) is forced in the direction of the piezo elements (8) by a member (24) which closes the pump casing (1).

17. A magnetic pump drive according to one of the preceding claims, **characterised in that** the rotor (6) is mounted positively in the axial direction by means of the oscillating stator (9).

18. A magnetic pump drive according to claim 17, **characterised in that** the generated surface of the rotor (6) is constructed at least partially concave or convex, and the inner surface of the oscillating stator (9) is constructed convex with a concave generated surface of the rotor (6), and concave with a convex generated surface of the rotor (6).

## Revendications

1. Entraînement magnétique de pompe, avec un carter de pompe, avec un rotor extérieur (6) entraîné par un moteur et qui entraîne un rotor intérieur (3, 4) par l'intermédiaire d'aimants (5, 7), une fente existant entre les rotors extérieur et intérieur, dans laquelle est logée une paroi de séparation (10) qui sépare le côté liquide refoulé du côté sec du moteur,
caractérisé en ce que le rotor extérieur (6) est entraîné par un moteur piézo-électrique à ondes progressives, le rotor extérieur (6) étant en appui, par une couche de contact rapportée dessus, sur un stator oscillant (9) du moteur à ondes progressives.

2. Entraînement magnétique de pompe selon la revendication 1,
caractérisé en ce que les piézo-éléments (8) du moteur piézo-électrique à ondes progressives sont fixés à la face intérieure d'une pièce (14) entourant le rotor extérieur (6).

3. Entraînement magnétique de pompe selon la revendication 1 ou 2,
caractérisé en ce que les piézo-éléments (8) sont fixés à une face d'une plaque (23) et que l'autre face de la plaque (23) est en appui fixe en torsion sur la paroi de séparation (10).

4. Entraînement magnétique de pompe selon l'une des revendications précédentes,
caractérisé en ce que les piézo-éléments (8) sont fixés sur le carter de pompe (1).

5. Entraînement magnétique de pompe selon l'une des revendications précédentes,
caractérisé en ce que la paroi de séparation (10) entre le carter de pompe (1) et le support (14, 23) portant les piézo-éléments (8) est monté de manière rendant étanche.

6. Entraînement magnétique de pompe selon l'une des revendications précédentes,
caractérisé en ce que la paroi de séparation (10) est une pièce plane.

7. Entraînement magnétique de pompe selon la revendication 6,
caractérisé en ce que la paroi de séparation (10) est à double paroi.

8. Entraînement magnétique de pompe selon les revendications 6 et 7,
caractérisé en ce que, entre les parois de la paroi de séparation (10), se trouve un agent indicateur (16) qui se trouve en contact avec un indicateur extérieur.

9. Entraînement magnétique de pompe selon l'une des revendications 7 et 8, l'entraînement de pompe étant fixé à une pompe qui présente un rotor de pompe,
caractérisé en ce qu'une pièce (12) portant un palier (13) est fixée sur, ou conformée avec, la paroi de séparation (10) et que le palier (13) maintient à pivotement un rotor de pompe (2).

10. Entraînement magnétique de pompe selon l'une des revendications précédentes,
caractérisé en ce que les aimants (5, 7) de l'accouplement magnétique sont opposés l'un à l'autre en direction axiale.

11. Entraînement magnétique de pompe selon l'une des revendications précédentes, l'entraînement de pompe étant fixé à une pompe qui présente un rotor de pompe,
caractérisé en ce que les aimants (5) de l'accouplement magnétique sont fixés à la face du rotor de pompe (2) dirigée vers la paroi de séparation (10).

12. Entraînement magnétique de pompe selon l'une des revendications précédentes,
caractérisé en ce que les aimants (7) sont fixés sur la face du rotor (6), constitué sous forme de disque, tournée vers la paroi de séparation (10).

13. Entraînement magnétique de pompe selon l'une des revendications précédentes,
caractérisé en ce qu'un palier lisse ou un roulement (11, 11a) est logé entre le rotor (6) et une pièce 24.

14. Entraînement magnétique de pompe selon l'une des revendications précédentes,
caractérisé en ce qu'une rondelle-ressort (11) et/ou un disque en caoutchouc (11a) sont logés entre le rotor (6) et la pièce (24).

15. Entraînement magnétique de pompe selon la revendication 13 ou 14,
caractérisé en ce que l'écrou tendeur (18), qui est en prise à travers un alésage axial du rotor extérieur (6), comprime le rotor (6), par sa face écartée du rotor de pompe (2), sur le stator oscillant (9) du moteur piézo-électrique à ondes progressives.

16. Entraînement magnétique de pompe selon la revendication 13 ou 14,
caractérisé en ce que le rotor (6) est comprimé en direction des piézo-éléments (8) par une pièce (24) fermant le carter de pompe (1).

17. Entraînement magnétique de pompe selon l'une des revendications précédentes,
caractérisé en ce que le rotor (6) est logé à coopération de forme en direction axiale au moyen du stator oscillant (9).

18. Entraînement magnétique de pompe selon la revendication 17,
caractérisé en ce que la surface d'enveloppe du rotor (6) est réalisée au moins partiellement concave ou convexe et la surface intérieure du stator oscillant (9) est réalisée convexe dans le cas d'une surface d'enveloppe du rotor (6) réalisée concave et concave dans le cas d'une surface d'enveloppe du rotor (6) formée convexe.
